# FASCICULE DE BREVET EUROPEEN

(11) **EP 2 200 050 B1**
(45) Date de publication et mention de la délivrance du brevet: **20.12.2017**
(21) Numéro de dépôt: 09354048.2
(22) Date de dépôt: 10.11.2009
(51) Int. Cl.: H01F 7/18, H01H 47/32

(54) **Unité de traitement comportant des moyens de commande d'un actionneur électromagnétique et actionneur électromagnétique comportant une telle unité de traitement.**
Verarbeitungseinheit, die mit Mitteln zur Steuerung eines elektromagnetischen Stellglieds ausgestattet ist, und elektromagnetisches Stellglied, das eine solche Verarbeitungseinheit umfasst
Processing unit comprising means for controlling an electromagnetic actuator and electromagnetic actuator comprising such a processing unit

(30) Priorité: 19.12.2008 FR 0807155
(43) Date de publication de la demande: 23.06.2010
(73) Titulaire: Schneider Electric Industries SAS, 92500 Rueil-Malmaison (FR)
(72) Inventeur: Bricquet, Cédric, 38050 Grenoble Cedex 09 (FR); Fernandez, Eric, 38050 Grenoble Cedex 09 (FR)
(74) Mandataire: Tripodi, Paul

(56) Documents cités:
- EP-A- 0 567 935
- FR-A- 2 691 855
- US-A- 5 315 471

## Description

### DOMAINE TECHNIQUE DE L'INVENTION

L'invention est relative à une unité de traitement comprenant des moyens commande destinés à agir sur au moins une bobine d'excitation pour déplacer une armature mobile d'un actionneur électromagnétique, lesdits moyens commande générant une trame d'ondes de tension périodique comprenant au moins n alternances redressées.

L'invention est aussi relative à un actionneur électromagnétique comprenant une telle unité de traitement.

### ETAT DE LA TECHNIQUE ANTERIEURE

La fonction d'un actionneur électromagnétique est de convertir une énergie électrique en énergie mécanique. L'énergie mécanique est utilisée pour mettre en mouvement une charge mécanique. Le déplacement de la charge mécanique se fait généralement en s'opposant à des forces, dites forces de charge.

Le fonctionnement d'un actionneur électromagnétique est lié à ses conditions d'utilisation. Certaines conditions externes dépendent notamment de la nature et/ou du nombre d'appareillages à actionner. D'autres conditions externes dépendent de la température d'utilisation de l'actionneur. Enfin, le fonctionnement de l'actionneur dépend aussi de la plage de tension d'alimentation, la tension électrique d'alimentation pouvant être une tension constante ou alternative. D'autres conditions internes dépendent notamment de l'état de vieillissement de l'actionneur.

Autrement dit, la loi de commande énergétique de l'actionneur électromagnétique doit tenir compte d'un certain nombre de paramètres.
- La loi de commande tient compte de la tension de commande appliquée aux bornes de la bobine d'excitation de l'actionneur. La tension de commande est dépendante de la tension du réseau électrique variable dans une plage de plus ou moins 15% par rapport à la tension nominale.
- La loi de commande tient aussi compte du courant électrique qui traverse la bobine d'excitation de l'actionneur. Le courant électrique est dépendant de l'impédance de ladite bobine d'excitation, ladite impédance variant avec la température. A titre d'exemple, pour une température variant entre 0 et 80°C, le courant peut varier dans une plage d'environ 30% par rapport au courant nominal.
- La loi de commande tient aussi compte de l'effort résistant. L'effort résistant est variable et dépend du nombre de modules associés à l'actionneur, association réalisée lors de l'installation par un utilisateur. L'usure des modules et de l'actionneur fait varier cet effort résistant

Ainsi, si l'ensemble de ces paramètres est pris en compte pour l'optimisation du fonctionnement de l'actionneur, alors la loi de commande de l'actionneur doit être capable de générer un effort assurant le mouvement de la charge mécanique dans une large plage de fonctionnement. En pratique, à titre d'exemple, l'actionneur doit pouvoir déplacer la charge mécanique dans le cas où les forces résistantes sont maximales et que la tension d'alimentation est minimale.

Par ailleurs, comme représenté sur la figure 3, l'effort résistant s'opposant au déplacement de la charge mécanique n'est pas constant sur toute la course de déplacement de l'actionneur. Lorsque l'actionneur de commande est destiné à commander un dispositif de coupure tel que notamment un disjoncteur, la courbe représentative de l'effort résistant se décompose généralement en trois phases.
- Une première phase correspond généralement au début de l'actionnement. Elle est représentée entre les points 1 à 2. L'effort résistant est relativement faible et est sensiblement constant. Cette phase correspond à la déformation d'un ressort de rappel assurant la position de repos de la partie mobile de l'actionneur.
- Au niveau du point 2, on observe une zone de discontinuité de la courbe. L'actionneur de commande rentre en contact avec les organes de transmission des mécanismes d'ouverture et/ou de fermeture du dispositif de coupure.

- Une seconde phase est représentée entre les points 2 à 3. Les ressorts des organes de transmission sont comprimés. En plus des efforts de compression de ressorts, des efforts dus aux frottements des pièces mécaniques en mouvement doivent être compensés. Ce durcissement de l'effort résistant s'accompagne d'une augmentation progressive de l'effort d'actionnement.
- Au niveau du point 3, l'actionneur et l'organe de transmission entrent en contact avec le mécanisme de fermeture à actionnement brusque du disjoncteur. Ceci est schématisé par une nouvelle discontinuité de la courbe représentative de l'effort d'actionnement.
- Une troisième phase est représentée entre les points 3 et 4. Les ressorts des mécanismes et le ressort de fermeture à actionnement brusque du disjoncteur sont comprimés. L'effort décroit assez rapidement. Cet effort peut dans certain cas devenir moteur en fin de mouvement.
- Le point 4 correspond au point de fermeture de l'actionneur. L'arrêt de l'actionneur est effectué par une butée mécanique. La fin de course est donc marquée par un choc dû à l'écart entre l'effort d'actionnement moteur et l'effort résistant des mécanismes des appareillages à actionner. Ce choc doit être minimisé

Considérant la courbe des efforts représentée à la figure 3, Il parait souhaitable d'obtenir une progressivité dans l'application de l'effort d'actionnement pour éviter une trop grande accélération de la partie mobile de l'actionneur et diminuer ainsi les chocs de mise en contact des mécanismes à chaque point de discontinuité et en fin de course.

Pour garantir un fonctionnement dans toutes les conditions d'utilisation, certaines solutions connues détermine l'énergie envoyée dans l'actionneur en se plaçant dans les conditions les plus défavorables de fonctionnement : le plus grand nombre d'appareils à actionner, une usure maximale, au minimum de tension et température élevée de fonctionnement. Autrement dit, si l'actionneur électromagnétique est dimensionné pour fermer dans des conditions défavorables, alors à l'inverse lorsqu'il fermera dans des conditions favorables, l'énergie envoyée sera disproportionnée et pourra induire des disfonctionnements tels que des rebonds des pièces d'accrochage. Ces rebonds peuvent provoquer des dégradations de la structure mécanique de l'actionneur. Ainsi, dans de nombreuses situations, les systèmes actuels envoient alors une énergie de commande trop élevée par rapport à la résistance offerte par le mécanisme à commander.

D'autres solutions connues utilisent des moyens de régulation à boucle fermée où la régulation de la commande dépend de paramètres de fonctionnement mesurés en cours d'utilisation. Par exemple, une connaissance de la position et/ou de la vitesse de l'armature mobile permet d'adapter la valeur du courant électrique dans la bobine d'excitation pour minimiser les forces d'impact des parties mobiles contre les parties fixes et/ou d'optimiser la quantité de courant électrique consommé pendant la phase de fermeture ou la phase de maintien. Certaines solutions utilisent des capteurs additionnels tels que des capteurs de position et/ou de vitesse. D'autres solutions telles que décrites dans les documents FR2745913, FR2835061, US5424637, décrivent des procédés de mesure de la position de l'armature mobile d'un électroaimant sans l'utilisation de capteur additionnel. Ces solutions utilisent la mesure de la tension et du courant électrique dans la bobine d'excitation pour déterminer la position de l'armature mobile. Cependant, l'utilisation de moyens de régulation en boucle fermée et la gestion en temps réel des informations mesurées au cours de l'actionnement impliquent des moyens de traitements importants et couteux. En effet, l'asservissement de la commande au déplacement et/ou à la vitesse et/ou au courant dans la bobine est peu économique et encombrante. D'autre part, si une loi de commande de type PWM, telle que décrite dans le document EP 0567 935 A1, est précise et bien adaptée à la régulation, elle génère des surtensions d'autant plus difficiles à écrêter que la fréquence est élevée. En outre, une commande de type PWM génère des surtensions liées à la self de ligne et/ou du transformateur. Ces surtensions sont généralement écrêtées avec des composants électriques telles que des varistances de type MOV (Metal Oxyde Varistor) ou filtrée par des circuits RLC. Ces composants sont couteux et de volume parfois trop important incompatible avec ceux de certains appareils. Par ailleurs, les composants de protection CEM (Compatibilité électromagnétique) sont très volumineux.

### EXPOSE DE L'INVENTION

L'invention vise donc à remédier aux inconvénients de l'état de la technique, de manière à proposer une unité de traitement apte à générer une loi de commande polyvalente.

Les moyens commande de l'unité de traitement selon l'invention génèrent une trame d'ondes de tension périodique comprenant trois ou au moins cinq alternances redressées, chaque alternance comprenant au moins un premier et au moins un second ordre impulsionnel d'excitation, les ordres impulsionnels d'excitation étant ajustés par un signal de synchronisation par rapport aux ondes de tension. Le premier ordre impulsionnels d'excitation commence sensiblement à un zéro de tension d'une alternance, et le second ordre impulsionnel d'excitation se termine sensiblement à un zéro de tension de ladite alternance. Pour chaque paire de deux alternances consécutives dans la trame, l'énergie électrique générée par les ordres impulsionnels d'excitation d'une première alternance est inférieure à l'énergie électrique générée par les ordres impulsionnels d'excitation d'une seconde alternance postérieure à ladite première alternance.

Selon un mode de développement de l'invention, au moins une alternance redressée comprend un premier et un second ordre impulsionnel d'excitation, le second ordre impulsionnel d'excitation commençant sensiblement à la fin du premier ordre impulsionnel d'excitation.

Selon un mode particulier de développement de l'invention, les moyens de commande génèrent au moins une alternance redressée comprenant au moins un troisième ordre impulsionnel d'excitation, ledit au moins troisième ordre impulsionnel d'excitation s'intercalant temporellement entre lesdits premier et second ordres impulsionnels.

Avantageusement, les moyens de commande comportent un commutateur de puissance relié au secteur par l'intermédiaire d'un pont redresseur permettant d'obtenir une tension d'alimentation ayant la forme d'une fonction sinus redressée simple ou double alternance.

De préférence, les moyens de commande génèrent une trame d'ondes de tension périodique comprenant au moins cinq alternances redressées.

De préférence, les moyens de commande (21) génèrent une trame d'ondes de tension périodique ayant une durée égale ou supérieure à 50 ms.

Selon un mode particulier de réalisation de l'invention, l'unité de traitement comporte un microcontrôleur relié à des moyens de mémorisation internes, ledit microcontrôleur étant alimenté par un circuit d'alimentation.

De préférence, l'unité de traitement comporte une varistance destinée à être connectée en amont au secteur.

De préférence, l'unité de traitement comporte des moyens de détection du passage à zéro de la tension réseau, un signal de synchronisation étant généré pour ajuster les ordres impulsionnels d'excitation.

Un actionneur électromagnétique selon l'invention comprend une unité de traitement telle que définie ci-dessus. Ledit actionneur comprend une armature mobile et une culasse fixe magnétique, ladite armature mobile étant mobile entre une position ouverte et une position fermée. Au moins une bobine d'excitation est reliée aux moyens commande de l'unité de traitement, ladite bobine étant destinée à entraîner le déplacement de l'armature mobile.

### BREVE DESCRIPTION DES FIGURES

D'autres avantages et caractéristiques ressortiront plus clairement de la description qui va suivre de modes particuliers de réalisation de l'invention, donnés à titre d'exemples non limitatifs, et représentés aux dessins annexés sur lesquels :
la figure 1 représente un schéma d'un actionneur électromagnétique en position ouverte selon un mode préférentiel de réalisation de l'invention ;
la figure 2 représente un schéma d'un actionneur électromagnétique en position fermée selon la figure 1 ;
la figure 3 représente une courbe représentative de l'effort résistant selon un mode de réalisation de l'invention ;
la figure 4 représente une trame d'ondes de tension périodique pour l'actionnement d'un actionneur électromagnétique selon un mode préférentiel de réalisation de l'invention ;
la figure 5 représente une trame d'ondes de tension périodique pour l'actionnement d'un actionneur électromagnétique selon un mode particulier de réalisation de l'invention ;
la figure 6 représente une trame d'ondes de tension périodique pour l'actionnement selon un autre mode particulier de réalisation de l'invention ;
la figure 7A représente un schéma électrique simplifié des moyens de commande d'une unité de traitement selon un mode préférentiel de réalisation de l'invention ;
la figure 7B représente un schéma électrique détaillé des moyens de commande d'une unité de traitement selon la figure 7A ;
la figure 8A représente un schéma d'un actionneur électromagnétique en position ouverte selon une variante de réalisation de l'invention ;
la figure 8B représente un schéma d'un actionneur électromagnétique en position fermée selon la figure 8A.

### DESCRIPTION DETAILLEE D'UN MODE DE REALISATION

Selon un mode préférentiel de réalisation de l'invention représenté sur les figures 1 et 2, l'actionneur électromagnétique 100 comporte une armature mobile 12 et une culasse fixe 11 magnétique. L'armature mobile 12 et la culasse fixe 11 forment ainsi un circuit magnétique 1 déformable présentant un entrefer variable. A titre d'exemple de réalisation, l'armature mobile 12 est montée dans la culasse fixe 11. L'armature mobile 12 est montée à coulissement axial selon un axe longitudinal Y de la culasse fixe 11.

Ladite armature mobile 12 se déplace entre une position ouverte K1 et une position fermée K2. A titre d'exemple de fonctionnement, la position fermée K2 telle que représentée sur la figure 2 correspond habituellement au minimum de l'entrefer existant entre l'armature mobile 12 et la culasse fixe 11 et la position ouverte correspond au maximum de l'entrefer.

L'actionneur électromagnétique 100 comporte également une bobine d'excitation 3 dans laquelle peut circuler un courant d'excitation I. La bobine d'excitation 3 est destinée à créer alors un champ magnétique générant une force motrice Fm entraînant un déplacement de l'armature mobile 12. La bobine d'excitation 3 est reliée à des moyens de commande 21 d'une unité de traitement 2. L'actionneur électromagnétique comporte une unité de traitement 2. Tel que représenté sur les figures 1 et 2, l'actionneur électromagnétique 100 est monostable. Le mouvement inverse d'ouverture de l'armature mobile 12 est alors engendré par un système de rappel, tel qu'un ressort de rappel, non représenté.

L'unité de traitement 2 selon un mode préférentiel de réalisation de l'invention représenté sur la figure 7B, comporte des moyens commande 21 destinés à produire des impulsions de tension électrique aux bornes de la bobine d'excitation 3.

Comme représenté sur la figure 4, les moyens de commande 21 sont destinés à générer une trame d'ondes de tension périodique comprenant au moins n alternances Si redressées. A titre d'exemple de réalisation, la trame d'ondes de tension périodique a une durée égale ou supérieure à 50 ms.

Selon un mode préférentiel de réalisation, chaque alternance comprend au moins un premier et au moins un second ordre impulsionnel d'excitation S_{A}, S_{B}. Le premier ordre impulsionnel d'excitation S_{A} commence sensiblement à un zéro de tension d'une alternance Si et le second ordre impulsionnel d'excitation S_{A} se termine sensiblement à un zéro de tension de ladite alternance. L'énergie électrique générée par les ordres impulsionnels d'excitation d'une première alternance Si est inférieure ou égale à l'énergie électrique générée par les ordres impulsionnels d'excitation d'une seconde alternance Sᵢ₊₁ postérieure à ladite première Sᵢ alternance.

De préférence, la dernière alternance Sₙ redressée de la trame d'onde envoyée par les moyens de commande 21 comprend un second ordre impulsionnel d'excitation S_{B} commençant sensiblement à la fin du premier ordre impulsionnel d'excitation S_{A}.

De préférence, pour garantir un actionnement efficace dans le plus grand nombre de situations, les moyens de commande 21 génèrent une trame d'ondes de tension périodique comprenant au moins cinq alternances redressées successives.

Selon une variante de réalisation telle que représentée sur la figure 6, les moyens de commande 21 génèrent au moins une alternance redressée comprenant au moins un troisième ordre impulsionnel d'excitation S_{C}. Ledit au moins troisième ordre impulsionnel d'excitation S_{C} s'intercale temporellement entre lesdits premier et second ordres impulsionnels S_{A}, S_{B}.

A titre d'exemple, l'actionneur électromagnétique est destiné à la télécommande d'un disjoncteur, d'un disjoncteur différentiel et des accessoires (MN, MX, OF...).

Comme représenté sur la figures 7A et 7B, l'unité de traitement 2 comporte notamment un microcontrôleur 23 relié à des moyens de mémorisation internes 22. L'unité de traitement comprend un circuit d'alimentation 24 du microcontrôleur 23. Les moyens de commande 21 de la bobine 3 comporte un commutateur de puissance Z6 relié au secteur par l'intermédiaire d'un pont redresseur D29. Le commutateur de puissance Z6 est de préférence un transistor.

Le pont redresseur D29 comporte de préférence quatre diodes montées tête bêche et permet d'obtenir une tension d'alimentation ayant la forme d'une fonction sinus redressée double alternance. Le microcontrôleur 23 contrôle l'ouverture et la fermeture du commutateur de puissance Z6 par l'intermédiaire d'une interface de commande 25.

Selon une variante de réalisation du mode préférentiel, le pont redresseur permet d'obtenir une tension d'alimentation ayant la forme d'une fonction sinus redressée simple alternance.

L'unité de traitement 2 comporte des moyens de détection 26 du passage à zéro de la tension réseau. Un signal de synchronisation est utile pour générer les ondes de tension et ajuster les ordres impulsionnels d'excitation et garantir la dynamique de fermeture des appareils adjacents. Selon un mode préféré de réalisation, la détection au passage au zéro de tension est faite par le comparateur interne du microprocesseur. Selon une variante de réalisation, on peut le détecter à l'aide d'un comparateur externe ou d'une diode Zener.

Une diode de roue libre D15 est de préférence connectée en parallèle aux bornes de la bobine 3.

Selon une variante de réalisation, un capteur de position, non représenté, peut être connecté au microcontrôleur 23 afin de stopper la commande d'actionnement en fin de course du noyau 12.

Afin de se protéger contre les surtensions du notamment à des chocs de foudre ou des surtensions générées par la commande de l'actionneur, l'unité de traitement 2 comporte une varistance RV est connectée en amont.

Selon une variante de réalisation, l'unité de traitement 2 destinée à générer une loi de commande telle que représentée sur les figures 4-6, peut être comprise dans un actionneur électromagnétique 101 ayant une structure magnétique en forme de E. Comme représenté sur les figures 8A et 8B, un tel actionneur électromagnétique est représenté respectivement dans une position ouverte et une position fermée.

Selon une autre variante de réalisation, l'unité de traitement 2 destinée à générer une loi de commande telle que représentée sur les figures 4-6, peut être comprise dans un actionneur électromagnétique tel que décrit dans la demande de brevet intitulée « Actionneur électromagnétique d'un bloc de commande à distance, et bloc le comprenant » déposée ce jour par la demanderesse.

## Revendications

1. Unité de traitement (2) comprenant des moyens commande (21) destinés à agir sur au moins une bobine d'excitation (3) pour déplacer une armature mobile (12) d'un actionneur électromagnétique (100, 101), lesdits moyens commande (21) générant une trame d'ondes de tension périodique comprenant trois ou au moins cinq alternances (Si) redressées, dont chaque alternance (Si) comprend au moins un premier et au moins un second ordre impulsionnel d'excitation (S_{A}, S_{B}), pour chaque paire de deux alternances consécutives dans la trame, l'énergie électrique des ordres impulsionnels d'excitation (S_{A}, S_{B}) d'une première alternance (Sᵢ) étant inférieure à l'énergie électrique des ordres impulsionnels d'excitation d'une seconde alternance (Sᵢ₊₁) postérieure à ladite première alternance (Sᵢ), **caractérisée par** les ordres impulsionnel d'excitation étant ajustés par un signal de synchronisation par rapport aux ondes de tension,
- le premier ordre impulsionnel d'excitation (S_{A}) commençant sensiblement à un zéro de tension d'une alternance, et
- le second ordre impulsionnel d'excitation (S_{B}) se terminant sensiblement à un zéro de tension de ladite alternance.

2. Unité de traitement selon la revendication 1, **caractérisée en ce qu'**au moins une alternance redressée comprend un premier et un second ordre impulsionnel d'excitation (S_{A}, S_{B}), le second ordre impulsionnel d'excitation (S_{B}) commençant sensiblement à la fin du premier ordre impulsionnel d'excitation (S_{A}).

3. Unité de traitement selon la revendication 1 ou 2, **caractérisée en ce que** les moyens de commande (21) génèrent au moins une alternance redressée comprenant au moins un troisième ordre impulsionnel d'excitation (S_{C}), ledit au moins troisième ordre impulsionnel d'excitation s'intercalant temporellement entre lesdits premier et second ordres impulsionnels (S_{A}, S_{B}).

4. Unité de traitement selon l'une des revendications 1 à 3, **caractérisée en ce que** les moyens de commande (21) comportent un commutateur de puissance (Z6) relié au secteur par l'intermédiaire d'un pont redresseur (D29) permettant d'obtenir une tension d'alimentation ayant la forme d'une fonction sinus redressée simple ou double alternance.

5. Unité de traitement selon l'une quelconque des revendications précédentes, **caractérisée en ce que** les moyens de commande (21) génèrent une trame d'ondes de tension périodique comprenant au moins cinq alternances (Si) redressées.

6. Unité de traitement selon la revendication 5, **caractérisée en ce que** les moyens de commande (21) génèrent une trame d'ondes de tension périodique ayant une durée égale ou supérieure à 50 ms.

7. Unité de traitement selon l'une quelconque des revendications précédentes, **caractérisée en ce qu'**elle comporte un microcontrôleur (23) relié à des moyens de mémorisation internes (22), ledit microcontrôleur (23) étant alimenté par un circuit d'alimentation (24).

8. Unité de traitement selon l'une quelconque des revendications précédentes, **caractérisé en ce qu'**elle comporte une varistance (RV) destinée à être connectée en amont au secteur.

9. Unité de traitement selon l'une quelconque des revendications précédentes, **caractérisé en ce qu'**elle comporte des moyens de détection (26) du passage à zéro de la tension réseau, un signal de synchronisation étant généré pour ajuster les ordres impulsionnels d'excitation (S_{A}, S_{B}, S_{C}),.

10. Actionneur électromagnétique (100, 101) comprenant une unité de traitement (2) selon les revendications précédentes, **caractérisé en ce qu'**il comprend :
- une armature mobile (12) et une culasse fixe (11) magnétique, ladite armature mobile (12) étant mobile entre une position ouverte (K1) et une position fermée (K2),
- au moins une bobine d'excitation (3) reliée aux moyens commande (21) de l'unité de traitement (2), ladite bobine d'excitation étant destinée à entrainer le déplacement de l'armature mobile (12).

## Patentansprüche

1. Verarbeitungseinheit (2), die Steuermittel (21) umfasst, die dazu bestimmt sind, auf wenigstens eine Erregungsspule (3) einzuwirken, um einen beweglichen Anker (12) eines elektromagnetischen Aktors (100, 101) zu verlagern, wobei die Steuermittel (21) ein periodisches Raster von Spannungswellen erzeugen, das drei oder wenigstens fünf gleichgerichtete Halbwellen (Sₗ) enthält, wobei jede Halbwelle (Sₗ) wenigstens einen ersten und einen zweiten Erregungsimpulsbefehl (S_{A}, S_{B}) für jedes Paar von zwei aufeinanderfolgenden Halbwellen in dem Raster enthält, wobei die elektrische Energie der Erregungsimpulsbefehle (S_{A}, S_{B}) einer ersten Halbwelle (Sₗ) kleiner als die elektrische Energie der Erregungsimpulsbefehle einer zweiten Halbwelle (Sₗ₊₁) nach der ersten Halbwelle (Sₗ) ist, **dadurch gekennzeichnet, dass** die Erregungsimpulsbefehle durch ein Synchronisationssignal in Bezug auf die Spannungswellen eingestellt werden,
- wobei der erste Erregungsimpulsbefehl (S_{A}) im Wesentlichen bei einer Nullspannung einer Halbwelle beginnt und
- der zweite Erregungsimpulsbefehl (S_{B}) im Wesentlichen bei einer Nullspannung der Halbwelle endet.

2. Verarbeitungseinheit nach Anspruch 1, **dadurch gekennzeichnet, dass** wenigstens eine gleichgerichtete Halbwelle einen ersten und einen zweiten Erregungsimpulsbefehl (S_{A}, S_{B}) enthält, wobei der zweite Erregungsimpulsbefehl (S_{B}) im Wesentlichen am Ende des ersten Erregungsimpulsbefehls (S_{A}) beginnt.

3. Verarbeitungseinheit nach Anspruch 1 oder 2, **dadurch gekennzeichnet, dass** die Steuermittel (21) wenigstens eine gleichgerichtete Halbwelle erzeugen, die wenigstens einen dritten Erregungsimpulsbefehl (Sc) enthält, wobei der wenigstens eine dritte Erregungsimpulsbefehl zeitlich zwischen den ersten und den zweiten Erregungsimpulsbefehl (S_{A}, S_{B}) eingefügt ist.

4. Verarbeitungseinheit nach einem der Ansprüche 1 bis 3, **dadurch gekennzeichnet, dass** die Steuermittel (21) einen Leistungskommutator (Z6) umfassen, der mit dem Netz über eine Gleichrichterbrücke (D29) verbunden ist, die ermöglicht, eine Versorgungsspannung zu erhalten, die die Form einer gleichgerichteten Einzelhalbwellen- oder Doppelhalbwellen-Sinusfunktion hat.

5. Verarbeitungseinheit nach einem der vorhergehenden Ansprüche, **dadurch gekennzeichnet, dass** die Steuermittel (21) ein periodisches Spannungswellenraster erzeugen, das wenigstens fünf gleichgerichtete Halbwellen (Sₗ) enthält.

6. Verarbeitungseinheit nach Anspruch 5, **dadurch gekennzeichnet, dass** die Steuermittel (21) ein periodisches Spannungswellenraster erzeugen, dass eine Dauer hat, die gleich oder größer als 50 ms ist.

7. Verarbeitungseinheit nach einem der vorhergehenden Ansprüche, **dadurch gekennzeichnet, dass** sie einen Mikrocontroller (23) umfasst, der mit internen Speichermitteln (22) verbunden ist, wobei der Mikrocontroller (23) durch eine Versorgungsschaltung (24) versorgt wird.

8. Verarbeitungseinheit nach einem der vorhergehenden Ansprüche, **dadurch gekennzeichnet, dass** sie einen Varistor (RV) umfasst, der dazu bestimmt ist, stromaufseitig mit dem Netz verbunden zu werden.

9. Verarbeitungseinheit nach einem der vorhergehenden Ansprüche, **dadurch gekennzeichnet, dass** sie Mittel (26) für die Detektion des Nulldurchgangs der Netzspannung umfasst, wobei ein Synchronisationssignal erzeugt wird, um die Erregungsimpulsbefehle (S_{A}, S_{B}, Sc) einzustellen.

10. Elektromagnetischer Aktor (100, 101), der eine Verarbeitungseinheit (2) nach den vorhergehenden Ansprüchen enthält, **dadurch gekennzeichnet, dass** er Folgendes umfasst:
- einen beweglichen Anker (12) und ein festes Magnetjoch (11), wobei der bewegliche Anker (12) zwischen einer geöffneten Position (K1) und einer geschlossenen Position (K2) beweglich ist,
- wenigstens eine Erregungsspule (3), die mit den Steuermitteln (21) der Verarbeitungseinheit (2) verbunden ist, wobei die Erregungsspule dazu bestimmt ist, die Verlagerung des beweglichen Ankers (12) anzutreiben.

## Claims

1. Processing unit (2) comprising control means (21) intended to act on at least one exciter coil (3) in order to move a moveable armature (12) of an electromagnetic actuator (100, 101), said control means (21) generating a periodic voltage wave frame comprising three or at least five rectified half-cycles (Si), each half-cycle (Si) of which comprises at least one first and at least one second excitation pulse sequence (S_{A}, S_{B}) for each pair of two consecutive half-cycles in the frame, the electrical energy of the excitation pulse sequences (S_{A}, S_{B}) of a first half-cycle (Si) being less than the electrical energy of the excitation pulse sequences of a second half-cycle (Sᵢ₊₁) following said first half-cycle (Sᵢ), **characterized in that**, the excitation pulse sequences being adjusted by a synchronization signal with respect to the voltage waves,
- the first excitation pulse sequence (S_{A}) starts substantially at a voltage zero of a half-cycle, and
- the second excitation pulse sequence (S_{B}) ends substantially at a voltage zero of said half-cycle.

2. Processing unit according to Claim 1, **characterized in that** at least one rectified half-cycle comprises a first and a second excitation pulse sequence (S_{A}, S_{B}), the second excitation pulse sequence (S_{B}) starting substantially at the end of the first excitation pulse sequence (S_{A}).

3. Processing unit according to Claim 1 or 2, **characterized in that** the control means (21) generate at least one rectified half-cycle comprising at least one third excitation pulse sequence (Sc), said at least one third excitation pulse sequence being inserted temporally between said first and second pulse sequences (S_{A}, S_{B}).

4. Processing unit according to one of Claims 1 to 3, **characterized in that** the control means (21) include a power switch (Z6) linked to the mains by way of a rectifier bridge (D29) making it possible to obtain a supply voltage having the form of a rectified single or double half-cycle sine function.

5. Processing unit according to any one of the preceding claims, **characterized in that** the control means (21) generate a periodic voltage wave frame comprising at least five rectified half-cycles (Si).

6. Processing unit according to Claim 5, **characterized in that** the control means (21) generate a periodic voltage wave frame having a duration equal to or greater than 50 ms.

7. Processing unit according to any one of the preceding claims, **characterized in that** it includes a microcontroller (23) linked to internal storage means (22), said microcontroller (23) being supplied with power by a power supply circuit (24).

8. Processing unit according to any one of the preceding claims, **characterized in that** it includes a varistor (RV) intended to be connected upstream to the mains.

9. Processing unit according to any one of the preceding claims, **characterized in that** it includes means (26) for detecting the zero crossing of the voltage network, a synchronization signal being generated in order to adjust the excitation pulse sequences (S_{A}, S_{B}, S_{C}).

10. Electromagnetic actuator (100, 101) comprising a processing unit (2) according to the preceding claims, **characterized in that** it comprises:
- a moveable armature (12) and a fixed magnetic yoke (11), said moveable armature (12) being moveable between an open position (K1) and a closed position (K2),
- at least one exciter coil (3) linked to the control means (21) of the processing unit (2), said exciter coil being intended to bring about the movement of the moveable armature (12).
